# EUROPÄISCHE PATENTSCHRIFT

(11) **EP 1 238 384 B1**
(45) Veröffentlichungstag und Bekanntmachung des Hinweises auf die Patenterteilung: **12.01.2005**
(21) Anmeldenummer: 01969375.3
(22) Anmeldetag: 12.07.2001
(51) Int. Cl.: G09F 3/02, G09F 3/04

(54) **INFORMATIONSTRÄGER**
INFORMATION MEDIUM
SUPPORT D'INFORMATIONS

(30) Priorität: 22.08.2000 DE 20014501 U
(43) Veröffentlichungstag der Anmeldung: 11.09.2002
(73) Patentinhaber: Nordenia Deutschland Pacimex GmbH, 85298 Scheyern (DE)
(72) Erfinder: BRINKMANN, Fritz, 86561 Rettenbach (DE)
(74) Vertreter: Säger, Manfred, Dipl.-Ing.
(86) Internationale Anmeldenummer: PCT/EP2001/008073
(87) Internationale Veröffentlichungsnummer: WO 2002/017280

(56) Entgegenhaltungen:
- EP-A- 0 924 678
- DE-A- 3 723 074
- DE-U- 29 803 159
- US-A- 3 967 022

## Beschreibung

Die vorliegende Erfindung betrifft einen Informationsträger.

Derartige Informationsträger, die abhängig von ihrer jeweiligen Bestimmung und von ihrem jeweiligen Einsatzzweck auch als Werbeträger fungieren können, sind an sich bekannt (US 3,967,022) und werden an einer Flasche, etwa an Flaschen für alkoholische Getränke (Bier, Wein, Spirituosen und dergleichen) oder für nichtalkoholische Getränke (Mineralwasser, Erfrischungsgetränke, Saft und dergleichen), angebracht, um einen Interessenten oder (potentiellen) Käufer über den Inhalt der Flasche sowie über den Hersteller des Inhalts der Flasche zu informieren.

Im wesentlichen dasselbe gilt auch für einen auf einem Flaschenkasten anzubringende Informationsträger, wobei insbesondere die Seitenflächen oder Seitenwände des Flaschenkastens für das Anbringen von derartigen Informationsträgern geeignet sind.

Nun ist ein Etikett bekannt, das auf seiner Unterseite zumindest abschnittsweise und/oder zumindest bereichsweise mit Klebstoff beschichtet ist und das zum Anbringen an einem Gegenstand, insbesondere an einem Flaschenkasten, vorgesehen ist; hierbei ist der Klebstoff UV-vernetzt und in einer Waschflüssigkeit, insbesondere in Wasser; im wesentlichen nicht löslich (vgl. die Druckschrift DE 298 03 159 U1).

Zu diesem bekannten Etikett ist zu bemerken, daß es in maßgeblicher Weise auf einer Anbringung des Etiketts mittels Klebstoff basiert. Stehen die zum Transport bereiten Flaschenkästen beispielsweise in der Sonne, wie es auf den Ladehöfen von Abfüllbetrieben und Brauereien trotz heutzutage ausgefeilter Logistik des öfteren vorkommt, so entgast der sich zwischen der Seitenfläche des Flaschenkastens und der Unterseite des Etiketts befindliche Klebstoff aufgrund der Wärmeentwicklung, was zu einer optisch unansehnlichen Blasenbildung führt, noch bevor der Flaschenkasten samt Inhalt in den Handel gelangt.

Auch treten bei den auf Klebstoffanbringung basierenden Etiketten immer wieder Schwierigkeiten infolge von unzureichender (Auf-)Spendefähigkeit, infolge von Kleberückständen auf der Seitenfläche des Flaschenkastens nach Entfernen des Etiketts und infolge mangelnder Recyclierbarkeit des entfernten Etiketts auf.

Ausgehend von den vorstehend dargelegten Nachteilen und Unzulänglichkeiten liegt der vorliegenden Erfindung die Aufgabe zugrunde, einen Informationsträger bereitzustellen, der einerseits unter jeglichen Umweltbedingungen und Witterungseinflüssen optisch ansehnlich ist (und bleibt) und andererseits einfach und problemlos auf den jeweiligen Gegenstand, etwa auf eine Flasche und/oder auf einen Flaschenkasten, aufspendbar ist; des weiteren zielt die vorliegende Erfindung auf das Bereitstellen eines Informationsträgers ab, der vom jeweiligen Gegenstand, etwa von einer Flasche und/oder von einem Flaschenkasten, ohne weiteres und (klebe)rückstandsfrei wieder entfernbar ist und nach dem Entfernen kostengünstig und umweltschonend recyclierbar ist.

Diese Aufgabe wird erfindungsgemäss durch den Gegenstand des Hauptanspruchs gelöst. Indem der Informationsträger gemäß der Lehre der vorliegenden Erfindung aus einer Haftfolie gebildet, insbesondere ausgestanzt, ist und mithin auf jegliche Form von Klebstoff zwischen der Seitenfläche des Flaschenkastens und der Innenseite des Informationsträgers verzichtet werden kann, ist auf überraschende Weise gewährleistet, daß der Informationsträger unter jeglichen Umweltbedingungen und Witterungseinflüssen optisch ansehnlich bleibt. In diesem Zusammenhang wird der Fachmann insbesondere zu schätzen wissen, daß das etwa papierene und/oder kunststoffhaltige Trägermaterial für den Informationsträger auf der dem Informationsträger zugewandten Seite - im Gegensatz zu entsprechenden vorbekannten Etiketten (vgl. die Druckschrift DE 298 03 159 U1) - nicht silikonisiert oder anderweitig vorbehandelt sein muß, so daß gemäß der Lehre der vorliegenden Erfindung nicht nur der Informationsträger selbst, sondern auch dessen Trägermaterial kostengünstig und umweltschonend recyclierbar und mithin dem Wertstoffkreislauf wieder zuführbar ist. Auch begünstigt die Haftfolieneigenschaft nicht nur die (Aus-)Stanzbarkeit der einzelnen Informationsträger aus einer bahnförmigen (Endlos-)Haftfolie, beispielsweise mittels Flachstanzen oder mittels Rotationsstanzen, sondern auch ein nach dem Gebrauch des Informationsträgers erfolgendes problemloses und (klebe)rückstandsfreies Entfernen des Informationsträgers vom jeweiligen Gegenstand, etwa von einer Flasche und/oder von einem Flaschenkasten. Somit kann der Flaschenkasten unabhängig von einem etwaigen, beispielsweise nicht mehr aktuellen oder nicht mehr erwünschten Aufdruck auf den Seitenflächen des Flaschenkastens für jeden neuerlichen Einsatz mit Informationsträgern, deren Aufdruck individuell an den Inhalt des Flaschenkastens und/oder an bestimmte Marketingmaßnahmen (Gewinnspiele, Preisausschreiben, Sonderangebote, unentgeltliche Beigaben, ...) angepaßt ist, versehen werden. Hierbei handelt es sich nicht zuletzt angesichts einer auch bei Abfüllbetrieben und bei Brauereien in immer stärkerem Maße um sich greifenden Fusionswelle um eine erfindungswesentliche Eigenschaft, denn der Abfüllbetrieb und die Brauerei ist demzufolge nicht mehr an den häufig veralteten, nicht mehr zeitgemäßen und/oder verwitterten Aufdruck auf den Seitenwänden des Flaschenkastens gebunden, ohne diesen Aufdruck mit aufwendigen, die Substanz des Flaschenkastens angreifenden mechanischen Maßnahmen (Herunterkratzen, Abschaben, ...) entfernen zu müssen. Gemäß einer der Erfindung ist hierbei die Innenseite des Informationsträgers zumindest partiell mit mindestens einer Prägung versehen ist. Hierdurch können der Grad und/oder die Stärke des Haftens des Informationsträgers am jeweiligen Gegenstand, etwa an einer Flasche und/oder an einem Flaschenkasten, eingestellt und festgelegt werden.

Alternativ oder in Ergänzung hierzu kann der Informationsträger zumindest partiell mit mindestens einer Perforation und/oder mit mindestens einer Stanzung versehen sein.

Gemäß einer bevorzugten Ausgestaltungsform der vorliegenden Erfindung ist die Haftfolie einschichtig aus thermoplastischem Material, das mindestens zwei verschiedene Kunststoffe aufweist, ausgebildet. Hierdurch lassen sich die materialspezifischen Eigenschaften in Abhängigkeit vom speziellen Einsatzzweck des Informationsträgers auf praktische Weise individuell einstellen und parametrisieren. So kann die Haftfolie beispielsweise parallel zueinander in Extrusionsrichtung verlaufende Materialbereiche aufweisen, die wiederum alternierend einen ersten Kunststoff und einen zweiten Kunststoff aufweisen können.

In einer vorteilhaften Ausführungsform ist die Haftfolie gereckt, insbesondere axial gereckt oder insbesondere biaxial gereckt, um dem Informationsträger die für die Weiterverarbeitung, insbesondere für das Aufspenden auf den jeweiligen Gegenstand, erwünschte Steifigkeit zu verleihen.

Besonders günstige Materialeigenschaften des Informationsträgers sind dann erzielbar, wenn gemäß einer zweckmäßigen Weiterbildung der vorliegenden Erfindung
- die Außenseite des Informationsträgers aus einem ersten Kunststoff gebildet ist,
- die Innenseite des Informationsträgers aus einem zweiten Kunststoff gebildet ist und
- die Außenseite und die Innenseite koextrudiert oder durch mindestens ein Verbindungsmittel, etwa durch mindestens einen Haftvermittler, miteinander kaschiert sind.

Hierbei kann der erste Kunststoff beispielsweise aus der Gruppe der Polyamide (PA), der Polyethylene (PE), der Polyethylenterephtalate (PET), der Polypropylene (PP), der Polystyrole (PS) und/oder der Polyurethane (PU) gewählt sein, wohingegen der zweite Kunststoff unabhängig vom ersten Kunststoff oder in Verbindung mit dem ersten Kunststoff aus der Gruppe der Ethylenbutylacrylate (EBA), der Ethylenmethylacrylate (EMA), der Ethylenvinylacrylate (EVA), der Polyisobutyle (PIB), der Polyisomethyle (PIM), der Polyisovinyle (PIV) und/oder aus Surlyn gewählt sein kann; in diesem Zusammenhang ist zu anzumerken, daß der vorzugsweise die Hafteigenschaften des Informationsträgers vermittelnde zweite Kunststoff beispielsweise in Form von in etwa sechsundfünfzigprozentigem Ethylenvinylacrylat (EVA) oder in Form von in etwa vierprozentigem Polyisobutyl (PIB) beigegeben wird (--> Schmelzindex = melting index MI in etwa gleich 1).

Das vorgenannte Verbindungsmittel kann in zweckmäßiger Weise auf mindestens einem Copolymer basieren, insbesondere kann das Material des Verbindungsmittels aus der Gruppe der Ethylenbutylacrylate (EBA), der Ethylenmethylacrylate (EMA), der Ethylenvinylacrylate (EVA) und/oder aus Surlyn gewählt sein.

Um eine besonders innige Verbindung des ersten Kunststoffs und des zweiten Kunststoffs zu gewährleisten, ist die Schmelztemperatur T_{V} (beispielsweise in der Größenordnung von etwa 120 Grad Celsius) des Verbindungsmittels in bevorzugter Ausgestaltung niedriger als die Schmelztemperatur T_{K} (beispielsweise in der Größenordnung von etwa 220 Grad Celsius) des ersten Kunststoffs und des zweiten Kunststoffs.

Alternativ oder in Ergänzung hierzu kann als Verbindungsmittel auch mindestens ein Klebstoff vorgesehen sein, etwa
- mindestens ein Kaltklebstoff und/oder
- mindestens ein thermisch wirksamer Klebstoff (sogenannter Hot-Melt-Klebstoff). Letztendlich wird sich die Wahl eines adäquaten Verbindungsmittels nach dem gewünschten Einsatzzweck und nach den erforderlichen Materialeigenschaften des Informationsträgers richten.

Wie vorstehend bereits dargelegt, weist der Informationsträger gemäß einer besonders erfinderischen Weiterbildung mindestens einen Aufdruck auf. Mit diesem Aufdruck können nicht nur allgemeine Informationen über den Inhalt des Flaschenkastens sowie über den Hersteller des Inhalts des Flaschenkastens, sondern auch gezielte Informationen über besondere Werbemaßnahmen (Gewinnspiele, Preisausschreiben, Sonderangebote, unentgeltliche Beigaben, ...) vermittelt werden; hierzu kann es von Vorteil sein, wenn der Informationsträger zumindest partiell opak ausgebildet ist.

Alternativ oder in Ergänzung hierzu kann der Informationsträger auf seiner Außenseite und/oder auf seiner Innenseite
- zumindest teilweise transparent und/oder
- zumindest teilweise gefärbt und/oder
- zumindest teilweise bedruckt und/oder
- zumindest teilweise beschichtet und/oder
- zumindest teilweise beschriftet sein; insbesondere kann der Informationsträger
- zumindest teilweise vorzugsweise weiß eingefärbt und/oder
- zumindest teilweise mit vorzugsweise weißer Farbe bedruckt und/oder
- zumindest teilweise mit vorzugsweise weißer Farbe beschichtet sein, etwa um den bedruckten Bereich des Informationsträgers bzw. die bedruckte Fläche des Informationsträgers besser zur Geltung zu bringen.

Gemäß einer zweckmäßigen Weiterbildung der vorliegenden Erfindung ist der bedruckte Bereich des Informationsträgers bzw. die bedruckte Fläche des Informationsträgers im Buchdruck, im Flexodruck, im Konterdruck, im Offsetdruck, im Siebdruck und/oder im Tiefdruck bedruckt.

Weitere Ausgestaltungen, Merkmale und Vorteile der vorliegenden Erfindung werden nachstehend anhand der Figuren 1 und 2 beschrieben, durch die in exemplarischer Form zwei Ausführungsbeispiele des Informationsträgers veranschaulicht sind.

Es zeigt:
- Figur 1: ein erstes Ausführungsbeispiel von an den Seitenwänden eines Flaschenkastens angebrachten Informationsträgern gemäß der vorliegenden Erfindung, in seitlicher Aufsicht; und
- Figur 2: ein zweites Ausführungsbeispiel von an den Seitenwänden eines Flaschenkastens angebrachten Informationsträgern gemäß der vorliegenden Erfindung, in seitlicher Aufsicht.

Identische Bezugszeichen beziehen sich auf gleich oder ähnlich ausgebildete Elemente oder Merkmale in den Figuren 1 und 2.

In den Figuren 1 und 2 sind zwei Ausführungsbeispiele von an den Seitenwänden eines Flaschenkastens angebrachten Informationsträgern 100 in seitlicher Aufsicht dargestellt. Der Informationsträger 100 ist aus einer Haftfolie ausgestanzt und weist eine vom Flaschenkasten abgewandte Außenseite 10 sowie eine dem Flaschenkasten zugewandte Innenseite 30 auf.

Indem der Informationsträger 100 aus einer Haftfolie gebildet ist und mithin auf jegliche Form von Klebstoff zwischen der Seitenfläche des Flaschenkastens und der Innenseite 30 des Informationsträgers 100 verzichtet werden kann, ist gewährleistet, daß der Informationsträger 100 unter jeglichen Umweltbedingungen und Witterungseinflüssen optisch ansehnlich bleibt.

Des weiteren ermöglicht die Haftfolieneigenschaft ein einfaches und problemloses Aufspenden des in Aufsicht rechteckförmig ausgebildeten Informationsträgers 100 auf den Flaschenkasten mittels einer hierfür ausgelegten, in den Figuren 1 und 2 aus Gründen der Übersichtlichkeit nicht abgebildeten Spendevorrichtung.

Auch begünstigt die Haftfolieneigenschaft nicht nur die (Aus-)Stanzbarkeit der einzelnen Informationsträger 100 aus einer bahnförmigen (Endlos-)Haftfolie mittels Flachstanzen (vgl. das erste Ausführungsbeispiel gemäß Figur 1) oder mittels Rotationsstanzen (vgl. das zweite Ausführungsbeispiel gemäß Figur 2), sondern auch ein nach dem Gebrauch des Informationsträgers 100 erfolgendes problemloses und (klebe)rückstandsfreies Entfernen des Informationsträgers 100 vom Flaschenkasten.

Die Innenseite 30 des Informationsträgers 100 ist partiell mit Prägungen versehen. Hierdurch können der Grad und die Stärke des Haftens des Informationsträgers 100 am Flaschenkasten eingestellt und festgelegt werden.

Beim ersten Ausführungsbeispiel gemäß Figur 1 ist die Haftfolie im wesentlichen einschichtig aus biaxial gerecktem (--> für die Weiterverarbeitung, insbesondere für das automatische und/oder maschinelle Aufspenden auf den Flaschenkasten erforderliche Steifigkeit) thermoplastischem Material, das zwei verschiedene Kunststoffe aufweist, ausgebildet. Hierbei sind die Außenseite 10 und die Innenseite 30 koextrudiert, wodurch sich die materialspezifischen Eigenschaften in Abhängigkeit vom Einsatzzweck des Informationsträgers 100 individuell einstellen und parametrisieren lassen.

So weist die Haftfolie parallel zueinander in Extrusionsrichtung verlaufende Materialbereiche auf, die wiederum alternierend einen ersten Kunststoff, nämlich Polyethylen (PE) oder Polypropylen (PP), und einen die Hafteigenschaften vermittelnden zweiten Kunststoff, nämlich in etwa sechsundfünfzigprozentiges Ethylenvinylacrylat (EVA), aufweisen.

Beim zweiten Ausführungsbeispiel gemäß Figur 2 hingegen
- ist die Außenseite 10 des Informationsträgers 100 aus einem ersten Kunststoff, nämlich aus Polyethylenterephtalat (PET), gebildet,
- ist die Innenseite 30 des Informationsträgers 100 aus einem die Hafteigenschaften vermittelnden zweiten Kunststoff, nämlich aus in etwa vierprozentigem Polyisobutyl (PIB) (--> Schmelzindex = melting index MI in etwa gleich 1), gebildet und
- sind die Außenseite 10 und die Innenseite 30 durch ein Verbindungsmittel 20 in Form eines Haftvermittlers auf der Basis eines Copolymers miteinander kaschiert.

Um beim zweiten Ausführungsbeispiel gemäß Figur 2 eine besonders innige Verbindung des ersten Kunststoffs und des zweiten Kunststoffs zu gewährleisten, ist die Schmelztemperatur T_{V} des verbindungsmittels 20 niedriger als die Schmelztemperatur T_{K} des ersten Kunststoffs und des zweiten Kunststoffs.

Der partiell opak ausgebildete Informationsträger 100 ist auf seiner Außenseite 10 teilweise bedruckt und teilweise beschriftet. Des weiteren ist der Informationsträger 100 auf seiner Innenseite 30 teilweise mit weißer Farbe beschichtet, um den bedruckten Bereich des Informationsträgers 100 sowie die beschriftete Fläche des Informationsträgers 100 besser zur Geltung zu bringen.

## Patentansprüche

1. Zum Anbringen an einer Flasche und/oder an einem Flaschenkasten, insbesondere an den Seitenflächen eines Flaschenkastens, vorgesehener Informationsträger (100),
- der aus einer Haftfolie gebildet, insbesondere ausgestanzt, ist, die auf ihrer Innenseite keinen Klebstoff aufweist, und
- der Informationsträger eine von der Flasche und/oder vom Flaschenkasten abgewandte Außenseite (10) sowie eine der Flasche und/oder dem Flaschenkasten zugewandte Innenseite (30) aufweist, und diese Innenseite (30) des Informationsträgers (100) zumindest partiell mit mindestens einer Prägung versehen ist.

2. Informationsträger gemäß Anspruch 1, **dadurch gekennzeichnet, daß** der Informationsträger (100) zumindest partiell mit mindestens einer Perforation versehen ist.

3. Informationsträger gemäß Anspruch 1, **dadurch gekennzeichnet, daß** der Informationsträger (100) zumindest partiell mit mindestens einer Stanzung versehen ist.

4. Informationsträger gemäß mindestens einem der Ansprüche 1 bis 3, **dadurch gekennzeichnet, daß** die Haftfolie einschichtig aus thermoplastischem Material, das mindestens zwei verschiedene Kunststoffe aufweist, ausgebildet ist.

5. Informationsträger gemäß mindestens einem der Ansprüche 1 bis 4, **dadurch gekennzeichnet, daß** die Haftfolie parallel zueinander in Extrusionsrichtung verlaufende Materialbereiche aufweist, die alternierend einen ersten Kunststoff und einen zweiten Kunststoff aufweisen.

6. Informationsträger gemäß mindestens einem der Ansprüche 1 bis 5, **dadurch gekennzeichnet, daß** die Haftfolie gereckt, insbesondere axial gereckt oder insbesondere biaxial gereckt ist.

7. Informationsträger gemäß mindestens einem der Ansprüche 1 bis 6, **dadurch gekennzeichnet,**
- **daß** die Außenseite (10) des Informationsträgers (100) aus einem ersten Kunststoff gebildet ist,
- **daß** die Innenseite (30) des Informationsträgers (100) aus einem zweiten Kunststoff gebildet ist und
- **daß** die Außenseite (10) und die Innenseite (30) koextrudiert oder durch mindestens ein Verbindungsmittel (20) miteinander kaschiert sind.

8. Informationsträger gemäß Anspruch 7, **dadurch gekennzeichnet, daß** der erste Kunststoff aus der Gruppe der Polyamide (PA), der Polyethylene (PE), der Polyethylenterephtalate (PET), der Polypropylene (PP), der Polystyrole (PS) und/oder der Polyurethane (PU) gewählt ist.

9. Informationsträger gemäß Anspruch 7 oder 8, **dadurch gekennzeichnet, daß** der zweite Kunststoff aus der Gruppe der Ethylenbutylacrylate (EBA), der Ethylenmethylacrylate (EMA), der Ethylenvinylacrylate (EVA), der Polyisobutyle (PIB), der Polyisomethyle (PIM), der Polyisovinyle (PIV) und/oder aus Surlyn gewählt ist.

10. Informationsträger gemäß mindestens einem der Ansprüche 7 bis 9, **dadurch gekennzeichnet, daß** das Verbindungsmittel (20) mindestens ein Haftvermittler ist.

11. Informationsträger gemäß mindestens einem der Ansprüche 7 bis 10, **dadurch gekennzeichnet, daß** das Verbindungsmittel (20) auf mindestens einem Copolymer basiert.

12. Informationsträger gemäß mindestens einem der Ansprüche 7 bis 11, **dadurch gekennzeichnet, daß** das Material des Verbindungsmittels (20) aus der Gruppe der Ethylenbutylacrylate (EBA), der Ethylenmethylacrylate (EMA), der Ethylenvinylacrylate (EVA) und/oder aus Surlyn gewählt ist.

13. Informationsträger gemäß mindestens einem der Ansprüche 7 bis 12, **dadurch gekennzeichnet, daß** die Schmelztemperatur (T_{V}) des Verbindungsmittels (20) niedriger als die Schmelztemperatur (T_{K}) des ersten Kunststoffs und des zweiten Kunststoffs ist.

14. Informationsträger gemäß Anspruch 13, **dadurch gekennzeichnet, daß** die Schmelztemperatur (T_{V}) des Verbindungsmittels (20) in der Größenordnung von etwa 120 Grad Celsius liegt und/oder daß die Schmelztemperatur (T_{K}) des ersten Kunststoffs und des zweiten Kunststoffs in der Größenordnung von etwa 220 Grad Celsius liegt.

15. Informationsträger gemäß mindestens einem der Ansprüche 7 bis 14, **dadurch gekennzeichnet, daß** als Verbindungsmittel (20) mindestens ein Klebstoff vorgesehen ist.

16. Informationsträger gemäß Anspruch 15, **dadurch gekennzeichnet, daß** der Klebstoff
- mindestens ein Kaltklebstoff und/oder
- mindestens ein thermisch wirksamer Klebstoff (sogenannter Hot-Melt-Klebstoff)
ist.

17. Informationsträger gemäß mindestens einem der Ansprüche 1 bis 16, **dadurch gekennzeichnet, daß** der Informationsträger (100) zumindest partiell opak ausgebildet ist.

18. Informationsträger gemäß mindestens einem der Ansprüche 1 bis 17, **dadurch gekennzeichnet, daß** der Informationsträger (100) auf seiner Außenseite (10) und/oder auf seiner Innenseite (30)
- zumindest teilweise transparent und/oder
- zumindest teilweise gefärbt und/oder
- zumindest teilweise bedruckt und/oder
- zumindest teilweise beschichtet und/oder
- zumindest teilweise beschriftet
ist.

19. Informationsträger gemäß Anspruch 18, **dadurch gekennzeichnet, daß** der Informationsträger (100)
- zumindest teilweise mit Farbe bedruckt und/oder
- zumindest teilweise mit Farbe beschichtet ist.

20. Informationsträger gemäß Anspruch 18 oder 19, **dadurch gekennzeichnet, daß** der Informationsträger (100)
- zumindest teilweise weiß eingefärbt und/oder
- zumindest teilweise mit weißer Farbe bedruckt und/oder
- zumindest teilweise mit weißer Farbe beschichtet ist.

21. Informationsträger gemäß mindestens einem der Ansprüche 18 bis 20, **dadurch gekennzeichnet, daß** der bedruckte Bereich des Informationsträgers (100) bzw. die bedruckte Fläche des Informationsträgers (100) im Buchdruck, im Flexodruck, im Konterdruck, im Offsetdruck, im Siebdruck, im Laserdruck, im Tintenstrahldruck, im Thermotransferdruck und/oder im Tiefdruck bedruckt ist.

22. Informationsträger gemäß mindestens einem der Ansprüche 1 bis 21, **dadurch gekennzeichnet, daß** der Informationsträger (100) aus der Haftfolie flach gestanzt oder rotativ gestanzt ist.

23. Informationsträger gemäß mindestens einem der Ansprüche 1 bis 22, **dadurch gekennzeichnet, daß** der Informationsträger (100) in Aufsicht in etwa rechteckförmig ausgebildet ist.

## Claims

1. Information carrier (100), provided for attachment to a bottle and/or a bottle crate, especially to the lateral surfaces of a bottle crate,
- which is formed, in particular, by punching out from an adhesive film, which has no adhesive agent on its inner side, and
- the information carrier provides an outer side (10) facing away from the bottle and/or the bottle crate and an inner side (30) facing towards the bottle and/or the bottle crate, and this inner side (30) of the information carrier (100) is provided, at least partially, with at least one stamped region.

2. Information carrier according to claim 1, **characterised in that** the information carrier (100) is provided, at least partially, with at least one perforation.

3. Information carrier according to claim 1, **characterised in that** the information carrier (100) is provided, at least partially, with at least one punched region.

4. Information carrier according to at least one of claims 1 to 3, **characterised in that** the adhesive film is formed in one layer from thermoplastic material, which comprises at least two different synthetic materials.

5. Information carrier according to at least one of claims 1 to 4, **characterised in that** the adhesive film provides regions of material running parallel to one another in the direction of extrusion, which comprise a first synthetic material and a second synthetic material in an alternating manner.

6. Information carrier according to at least one of claims 1 to 5, **characterised in that** the adhesive film is stretched, in particular, axially stretched or, especially, biaxially stretched.

7. Information carrier according to at least one of claims 1 to 6, **characterised in that**
- the outer side (10) of the information carrier (100) is formed from a first synthetic material,
- the inner side (30) of the information carrier (100) is formed from a second synthetic material and
- the outer side (10) and the inner side (30) are co-extruded or laminated to one another by at least one connecting means (20).

8. Information carrier according to claim 7, **characterised in that** the first synthetic material is selected from the group of polyamides (PA), polyethylenes (PE), polyethylene terephthalates (PET), polypropylenes (PP), polystyrenes (PS) and/or polyurethanes (PU).

9. Information carrier according to claim 7 or 8, **characterised in that** the second synthetic material is selected from the group of ethylene butylacrylates (EBA), ethylene methylacrylates (EMA), ethylene vinylacrylates (EVA), polyisobutyls (PIB), polyisomethyls (PIM), polyisovinyls (PIV) and/or Surlyn resin.

10. Information carrier according to at least one of claims 7 to 9, **characterised in that** the connecting means (20) is at least one adhesive agent.

11. Information carrier according to at least one of claims 7 to 10, **characterised in that** the connecting means (20) is based on at least one copolymer.

12. Information carrier according to at least one of claims 7 to 11, **characterised in that** the material of the connecting means (20) is selected from the group of ethylene butylacrylates (EBA), ethylene methylacrylates (EMA), ethylene vinylacrylates (EVA) and/or Surlyn resin.

13. Information carrier according to at least one of claims 7 to 12, **characterised in that** the melting temperature (T_{V}) of the connecting means (20) is lower than the melting temperature (T_{K}) of the first synthetic material and the second synthetic material.

14. Information carrier according to claim 13, **characterised in that** the melting temperature (T_{V}) of the connecting means (20) is in the order of magnitude of approximately 120°C and/or that the melting temperature (T_{K}) of the first synthetic material and the second synthetic material is in the order of magnitude of approximately 220°C.

15. Information carrier according to at least one of claims 7 to 14, **characterised in that** at least one adhesive agent is provided as the connecting means (20).

16. Information carrier according to claim 15, **characterised in that** the adhesive agent is
- at least one cold adhesive and/or
- at least one thermally active adhesive (so-called hot-melt adhesive).

17. Information carrier according to at least one of claims 1 to 16, **characterised in that** the information carrier (100) is designed to be at least partially opaque.

18. Information carrier according to at least one of claims 1 to 17, **characterised in that** the information carrier (100) is:
- at least partially transparent and/or
- at least partially coloured and/or
- at least partially printed and/or
- at least partially coated and/or
- at least partially inscribed
on its outer side (10) and/or on its inner side (30).

19. Information carrier according to claim 18, **characterised in that** the information carrier (100) is
- at least partially printed with colour and/or
- at least partially coated with colour.

20. Information carrier according to claim 18 or 19, **characterised in that** the information carrier (100) is
- at least partially coloured white and/or
- at least partially printed with white colour and/or
- at least partially coated with white colour.

21. Information carrier according to at least one of claims 18 to 20, **characterised in that** the printed region of the information carrier (100) and/or the printed surface of the information carrier (100) is printed using letterpress printing, flexo printing, counterproof printing, offset printing, screen printing, laser printing, ink-jet printing, thermo-transfer printing and/or gravure printing.

22. Information carrier according to at least one of claims 1 to 21, **characterised in that** the information carrier (100) is punched out of the adhesive film either in a flat or rotational manner.

23. Information carrier according to at least one of claims 1 to 22, **characterised in that** the information carrier (100) is designed to provide an approximately rectangular plan view.

## Revendications

1. Support d'information (100), prévu pour être apposé sur une bouteille et/ou un casier à bouteilles, en particulier sur les faces latérales d'un casier à bouteilles,
- qui est formé d'une feuille adhésive, en particulier par poinçonnage, qui sur sa face intérieure ne comporte aucun adhésif, et
- le support d'information comporte une face extérieure (10), opposée à la bouteille et/ou au casier à bouteilles, ainsi qu'une face intérieure (30), dirigée vers la bouteille et/ou vers le casier à bouteilles, et cette face intérieure (30) du support d'information (100) est au moins partiellement pourvue d'au moins un gaufrage.

2. Support d'information selon la revendication 1, **caractérisé en ce que** le support d'information (100) est au moins partiellement pourvu d'au moins une perforation.

3. Support d'information selon la revendication 1, **caractérisé en ce que** le support d'information (100) est au moins partiellement pourvu d'au moins une découpure par poinçonnage.

4. Support d'information selon au moins l'une des revendications 1 à 3, **caractérisé en ce que** la feuille adhésive est formée en structure monocouche à partir d'un matériau thermoplastique qui comporte au moins deux plastiques différents.

5. Support d'information selon au moins l'une des revendications 1 à 4, **caractérisé en ce que** la feuille plastique comporte des zones de matériaux courant parallèlement l'une à l'autre dans la direction de l'extrusion, et qui en alternance comportent un premier matériau plastique et un deuxième matériau plastique.

6. Support d'information selon au moins l'une des revendications 1 à 5, **caractérisé en ce que** la feuille adhésive a subi un étirage, en particulier un étirage axial ou en particulier un étirage biaxial.

7. Support d'information selon au moins l'une des revendications 1 à 6, **caractérisé en ce que**
- la face extérieure (10) du support d'information (100) est formée d'un premier matériau plastique,
- la face intérieure (30) du support d'information (100) est formée d'un deuxième matériau plastique, et
- la face extérieure (10) et la face intérieure (30) sont co-extrudées, ou contrecollées l'une à l'autre par au moins un agent d'assemblage (20).

8. Support d'information selon la revendication 7, **caractérisé en ce que** le premier matériau plastique est choisi dans le groupe des polyamides (PA), des polyéthylènes (PE), des polytéréphtalates d'éthylène (PET), des polypropylènes (PP), des polystyrènes (PS) et/ou des polyuréthannes (PU).

9. Support d'information selon la revendication 7 ou 8, **caractérisé en ce que** le deuxième matériau plastique est choisi dans le groupe des éthylène-acrylates de butyle (EBA), des éthylène-méthacrylates de méthyle (EMA), des éthylène-acrylates de vinyle (EVA), des polyisobutyles (PIB), des polyisométhyles (PIM), des polyisovinyles (PIV) et/ou de Surlyn.

10. Support d'information selon au moins l'une des revendications 7 à 9, **caractérisé en ce que** l'agent d'assemblage (20) est au moins un promoteur d'adhérence.

11. Support d'information selon au moins l'une des revendications 7 à 10, **caractérisé en ce que** l'agent d'assemblage (20) est à base d'au moins un copolymère.

12. Support d'information selon au moins l'une des revendications 7 à 11, **caractérisé en ce que** le matériau de l'agent d'assemblage (20) est choisi dans le groupe des éthylène-acrylates de butyle (EBA), des éthylène-acrylates de méthyle (EMA), des éthylène-acrylates de vinyle (EVA) et/ou le Surlyn.

13. Support d'information selon au moins l'une des revendications 7 à 12, **caractérisé en ce que** la température de fusion (Tᵥ) de l'agent d'assemblage (20) est inférieure à la température de fusion (T_{K}) du premier matériau plastique et du deuxième matériau plastique.

14. Support d'information selon la revendication 13, **caractérisé en ce que** la température de fusion (Tᵥ) de l'agent d'assemblage (20) est de l'ordre de grandeur de 120 degrés Celsius, et/ou que la température de fusion (T_{K}) du premier matériau plastique et du deuxième matériau plastique est de l'ordre de grandeur d'environ 220 degrés Celsius.

15. Support d'information selon au moins l'une des revendications 7 à 14, **caractérisé en ce qu'**on prévoit en tant qu'agent d'assemblage (20) au moins un adhésif.

16. Support d'information selon la revendication 15, **caractérisé en ce que** l'adhésif
- est au moins un adhésif à froid et/ou
- est au moins un adhésif à effet thermique (ce que l'on appelle un adhésif "Hot-Melt").

17. Support d'information selon au moins l'une des revendications 1 à 16, **caractérisé en ce que** le support d'information (100) est au moins partiellement réalisé opaque.

18. Support d'information selon au moins l'une des revendications 1 à 17, **caractérisé en ce que** le support d'information (100) est, sur sa face extérieure (10) et/ou sur sa face intérieure (30)
- au moins partiellement transparent et/ou
- au moins partiellement coloré et/ou
- au moins partiellement imprimé et/ou
- au moins partiellement enduit et/ou
- comporte au moins partiellement une inscription.

19. Support d'information selon la revendication 18, **caractérisé en ce que** le support d'information (100)
- est au moins partiellement imprimé en couleurs, et/ou
- est au moins partiellement enduit en couleurs.

20. Support d'information selon la revendication 18 ou 19, **caractérisé en ce que** le support d'information (100)
- est au moins partiellement coloré en blanc dans la masse et/ou
- est au moins partiellement imprimé d'une couleur blanche et/ou
- est au moins partiellement enduit d'une couleur blanche.

21. Support d'information selon au moins l'une des revendications 18 à 20, **caractérisé en ce que** la zone imprimée du support d'information (100) ou la surface imprimée du support d'information (100) est imprimée en typographie, en flexographie, en contre-épreuve, en impression offset, en sérigraphie, en impression laser, en impression au jet d'encre, en impression par transfert thermique et/ou en héliogravure.

22. Support d'information selon au moins l'une des revendications 1 à 21, **caractérisé en ce que** le support d'information (100) est poinçonné à partir de la feuille adhésive par découpage à plat ou rotatif.

23. Support d'information selon au moins l'une des revendications 1 à 22, **caractérisé en ce que** le support d'information (100) a en vue de dessus une forme approximativement rectangulaire.
